# EUROPÄISCHE PATENTSCHRIFT

(11) **EP 0 513 946 B1**
(45) Veröffentlichungstag und Bekanntmachung des Hinweises auf die Patenterteilung: **15.02.1995**
(21) Anmeldenummer: 92250097.0
(22) Anmeldetag: 27.04.1992
(51) Int. Cl.: B21B 31/30

(54) **Vorrichtung zum Angleichen der Oberkante der unteren Arbeitswalze an die Walzlinie**
Device for adjusting the upper edge of the lower working roll to the rolling line
Dispositif pour équilibrer le bord supérieur du cylindre de travail inférieur à la ligne de laminage

(30) Priorität: 13.05.1991 DE 4115958
(43) Veröffentlichungstag der Anmeldung: 19.11.1992
(73) Patentinhaber: MANNESMANN Aktiengesellschaft, 40027 Düsseldorf (DE)
(72) Erfinder: Stachuletz, Manfred, W-4000 Düsseldorf (DE); Strohmeyer, Helmut, W-4000 Düsseldorf 12 (DE)
(74) Vertreter: Meissner, Peter E., Dipl.-Ing.

(56) Entgegenhaltungen:
- EP-A- 0 231 445
- DE-A- 2 513 666
- DE-A- 2 806 525
- US-A- 4 237 715

## Beschreibung

Die Erfindung betrifft eine Vorrichtung zum Angleichen der Oberkante der unteren Arbeitswalze von Walzgerüsten, insbesondere Quarto-Gerüsten an die Walzlinie mittels eines Keilpaares unterhalb jedes unteren Walzeneinbaustückes, bestehend aus einem unteren, horizontal in Walzenachsrichtung verschiebbarem Keilelement und einem oberen, ausschließlich in vertikaler Richtung verschiebbaem Keilelement, die während des Walzvorganges mit ihren Keilflächen aufeinanderliegen.

Es ist bekannt, daß Angleichen der Oberkante der Arbeitswalzen an die Walzlinie durch Passplatten unterschiedlicher Höhe vorzunehmen, welche nach dem jeweils erforderlichen Ausgleichsmaß ausgewählt werden. Diese Platten werden gemeinsam mit den Einbaustücken von einem Wagen ein- und ausgefahren. Diese Lösung ist nachteilig, weil für jedes Ausgleichsmaß zwei besondere Paßplatten erforderlich sind, von denen insbesondere die höheren schwer zu handhaben sind.

Es ist weiterhin bekannt, die in einem Verschieberahmen aufgenommenen Paßstücke unterschiedlicher Höhe selektiv unter die Einbaustücke in die Ständerfenster eines Quarto-Gerüstes einzufahren. Dazu sind als Hubeinrichtung für die Einbaustücke in den Ständern Traversenzylinder angeordnet, die eine aufwendige Bearbeitung der Ständer erforderlich machen (DE-A-28 06 525).

Durch das europäische Patent EP-B-02 31 445 ist eine Vorrichtung zur Höhenverlagerung von Walzen in Walzgerüsten bekannt geworden, bei der in gattungsgemäßer Weise unter jedem Einbaustück der Stützwalze ein Keilpaar angeordnet ist, mit dem ein stufenloser Höhenausgleich der Walze dadurch erreicht werden kann, daß der untere Keil in Horizontalrichtung verschiebbar und der obere Keil in Vertikalrichtung verschiebbar ist. Bei diesem Stand der Technik ist zwischen dem oberen Keil und der Unterseite des Stützwalzeneinbaustückes eines von mehreren unterschiedlich hohen Paßstücken eingesetzt, die in ihrer Höhe treppenartig gestuft nacheinander durch Querverschieben in die Arbeitsstellung verbringbar sind. Auf diese Weise kann bei der bekannten Vorrichtung ein stufenförmiger Ausgleich der Arbeitswalzenlage durch Einschieben der unterschiedlich hohen Pass-Stücke vorgenommen werden, während die Keilanordnung dazu dient, die Stufenhöhen zu überbrücken.

Die bekannte Vorrichtung ist infolge der Nebeneinanderanordnung von verschiebbaren Paßstücken und Keilen sehr bauaufwendig und benötigt zudem ausreichenden Platz, um die verschieden gestuften Paßstücke unterzubringen.

Ausgehend von der letztgenannten europäischen Patentschrift liegt der vorliegenden Erfindung die Aufgabe zugrunde, eine gattungsgemäße Vorrichtung so zu vereinfachen, daß mit einfachen und vor allem platzsparenden Einrichtungen ein hinreichend genaues Angleichen der Oberkante der unteren Arbeitswalze an die Walzlinie vorgenommen werden kann.

Zur Lösung der Aufgabe wird erfindungsgemäß vorgeschlagen, daß jedes obere Keilelement mittels einer Hubvorrichtung zusammen mit dem jeweiligen Walzeneinbaustück anheb- und absenkbar ist und daß die Keilflächen beider Keile treppenartig gestuft sind, wobei die Stufen ineinandergreifend die Keilelemente vertikal abstützen.

Kern der vorliegenden Erfindung ist es, das obere Keilelement selbst einerseits mit dem Hubelement für das Einbaustück der anzuhebenden Walze zu verknüpfen und andererseits gleichzeitig zur Abstützung des Einbaustückes in der jeweils gewünschten Höhenlage zu verwenden. Durch das Anheben des oberen Keilelementes selbst wird es möglich, das untere Keilelement in die jeweils gewünschte Position zu verschieben und danach das obere Keilelement darauf abzusetzen. Damit eine Selbsthemmung der Keile möglich ist, sind die Keilflächen treppenförmig gestuft. Dadurch können die Keile sehr kurz bauen, wodurch der Verschiebeweg äußerst kurz gehalten werden kann. Dadurch wird eine äußerst einfache und auch robuste Vorrichtung geschaffen, die platzsparend in dem Walzgerüst unterzubringen ist.

In einer besonders günstigen Ausgestaltung ist vorgesehen, daß das obere Keilelement Teil einer das untere Keilelement übergreifenden Traverse ist, die mittels seitlich neben dem unteren Keilelement angeordneter Kolben-Zylinder-Einheiten heb- und senkbar ist, wobei das jeweilige Walzeneinbaustück auf der Traverse aufliegt und die Traverse in Vertikalrichtung geführt ist. Die vorgeschlagene Lösung ermöglicht die Anordnung der als Kolben-Zylinder-Einheiten ausgebildeten Hubvorrichtung außerhalb des Verschiebeweges der unteren Keilelemente. Die Kolben-Zylinder-Einheiten können beispielsweise seitlich an die Walzenständer angeflanscht werden. Darüber hinaus sind die Kolben-Zylinder-Einheiten gut sichtbar und somit leicht zu inspizieren. Das jeweilige Einbaustück liegt auf den Traversen auf, an deren Unterseite das obere Keilelement ausgebildet ist.

Nach einer Weiterbildung Merkmal der Erfindung wird vorgeschlagen, daß die Führung für die Traverse aus mindestens zwei Führungsbolzen besteht, die von entsprechenden senkrechten Bohrungen der Traverse umgriffen werden.

Letztere Führungen sind erforderlich, damit sichergestellt ist, daß das obere Keilelement ausschließlich in vertikaler Richtung und in diese Richtung frei bewegbar ist. Bolzen und Bohrungen sind sehr einfache Bauelemente, die den hier gestellten Anforderungen voll genügen.

Es hat sich gezeigt, daß günstige Stützverhältnisse erzielt werden, wenn das Verhältnis der horizontalen zur vertikalen Erstreckung der Stufen etwa 2 : 1 bis 3 : 1 ist. Je nach Anforderungen an die Verstellbarkeit der Arbeitswalzen wird die Höhe und Zahl der Stufen gewählt werden, wobei grundsätzlich gilt, daß bei mehreren kleinen Stufen eine feinere Anpassung an die Höhenlage erfolgen kann, als bei wenigen hohen Stufen.

Ein Ausführungsbeispiel der Erfindung ist in der Zeichnung dargestellt und wird nachfolgend beschrieben. Es zeigt:
- Fig. 1: einen Querschnitt durch ein Quarto-Walzgerüst im Bereich der unteren Stützwalze.
- Fig. 2: eine Draufsicht auf die Vorrichtung und
- Fig. 3: die Ansicht der Vorrichtung in Blickrichtung X.

In Figur 1 ist mit 1 die untere Stützwalze des ansonsten nicht dargestellten Quarto-Walzgerüstes bezeichnet. Die Stützwalze ist beiderseits in Einbaustücken 2 und 3 gelagert, die ihrerseits im Walzenständer 4 heb- und senkbar geführt sind.

Die Vorrichtung besteht hauptsächlich aus den unteren Keilelementen 5 sowie den oberen Keilelementen 6, die in der rechten Figurenhälfte dargestellt, in der linken nur angedeutet sind. Beide Keilelemente 5, 6 sind mit kleinen Stufen versehen, die die sonst bei Keilen üblichen ebenen Keilflächen ersetzen. Diese Stufen sind an beiden Keilen 5, 6 gleichartig ausgebildet und passen gut ineinander so daß das obere Keilelement 6 sicher auf dem unteren Keilelement 5 aufliegt und große horizontale Kräfte aufnehmen kann.

Wie bei 7 angedeutet, ist jedes untere Keilelement 5 mit Hilfe eines Antriebes in horizontaler Richtung parallel zur Achsrichtung der Stützwalze 1 verschiebbar, wobei beide unteren Keilelemente über Zugelemente 8 miteinander verbunden sind und somit im Gleichlauf bewegt werden.

Jedes obere Keilelement 6 ist an der Unterseite einer Traverse 9 ausgebildet, deren Form in Figur 2 in der Draufsicht deutlich erkennbar ist. Die Traversen 9 beider Seiten sind gleichartig dimensioniert und bestehen aus einem in der Draufsicht doppel-T-förmigen Körper, der das untere Keilelement 5 übergreift. An den äußeren Enden der Traverse 9 sind vier Kolben-Zylinder-Einheiten 10 angeordnet, mit denen die Traverse 9 und mit ihr das bei 11 auf ihr aufsitzende Einbaustücke 2 bzw. 3 anhebbar ist.

Bei angehobener Traverse können durch Querverschiebung mit Hilfe des Antriebs 7 die unteren Keilelemente unter die oberen Keilelemente 6 eingeschoben oder ausgefahren werden, so daß nach Absenken der Traverse mit den oberen Keilelementen 6 die Höhenlage der Stützwalze und der darüber angeordneten Arbeitswalze variiert werden kann.

Um zu verhindern, daß die Traversen mit den oberen Keilelementen 6 beim Verschieben der unteren Keilelemente 5 ihre Lage in Bezug auf Querrichtungen zu den Einbaustücken 2 und 3 verändern, sind Bolzen 12 vorgesehen, die sich auf dem unteren Gerüstrahmen 4 senkrecht erstrecken und entsprechende Bohrungen in den Traversen 9 durchdringen. Die Bolzen bzw. die Bohrungen gestatten ausschließlich eine Vertikalbewegung der Traverse und damit auch der oberen Keilelemente 6.

In Figur 3 ist die Anordnung der Kolben-Zylinder-Einheiten 10 in Bezug auf die Traverse erkennbar. Es ist deutlich zu sehen, daß die Kolben-Zylinder-Einheiten 10 den Bewegungsweg der unteren Keilelemente 5 nicht behindern, weil sie seitlich neben ihnen angeordnet sind.

Gleichzeitig ist aus Figur 3 erkennbar, daß seitlich neben der erfindungsgemäßen Vorrichtung Ausfahrschienen 13 für den Walzensatz angeordnet sind, auf denen - wie dargestellt - Radsätze abrollen, die an den unteren Einbaustücken der Stützwalze 1 vorgesehen sind.

## Patentansprüche

1. Vorrichtung zum Angleichen der Oberkante der unteren Arbeitswalze (1) von Walzgerüsten, insbesondere Quarto-Gerüsten an die Walzlinie, mittels eines Keilpaares (5,6) unterhalb jedes unteren Walzeneinbaustückes (2,3), bestehend aus einem unteren horizontal in Walzenachsrichtung verschiebbarem Keilelement (5) und einem oberen, ausschließlich in vertikaler Richtung verschiebbarem Keilelement (6), die während des Walzvorganges mit ihren Keilflächen aufeinanderliegen,
dadurch gekennzeichnet,
daß jedes obere Keilelement (6) mittels einer Hubvorrichtung (10) zusammen mit dem jeweiligen Walzeneinbaustück (2, 3) anheb- und absenkbar ist und daß die Keilflächen beider Keile (5, 6) treppenartig gestuft sind, wobei die Stufen ineinandergreifend die Keilelemente (5, 6) vertikal abstützen.

2. Vorrichtung nach Anspruch 1,
dadurch gekennzeichnet,
daß das obere Keilelement (6) Teil einer das untere Keilelement (5) übergreifenden Traverse (9) ist, die mittels seitlich neben dem unteren Keilelement (5) angeordneter Kolben-Zylinder-Einheiten (10) heb- und senkbar ist, wobei das jeweilige Walzeneinbaustück (2, 3) auf der Traverse (9) aufliegt und die Traverse (9) in Vertikalrichtung geführt (12) ist.

3. Vorrichtung nach Anspruch 2,
dadurch gekennzeichnet,
daß die Führung (12) für die Traverse aus mindestens zwei Führungsbolzen besteht, die von entsprechenden senkrechten Bohrungen der Traverse (9) umgriffen werden.

4. Vorrichtung nach Anspruch 1,
dadurch gekennzeichnet,
daß das Verhältnis der horizontalen zur vertikalen Erstreckung der Stufen 2:1 bis 3:1 ist.

## Claims

1. Device for adapting the upper edge or the lower working roll (1) of roll stands, in particular four-high stands, to the rolling line by means of a pair of wedges (5, 6) below each lower roll installation piece (2, 3), consisting of a lower wedge element (5), which can be displaced horizontally in the axial direction of the roll, and an upper wedge element (6), which can only be displaced in the vertical direction, the wedge surfaces of these elements lying one on top of the other during the rolling operation, characterised in that each upper wedge element (6) can be raised and lowered together with the respective roll installation piece (2, 3) by means of a lifting device (10), and that the wedge surfaces of the two wedges (5, 6) are stepped, the steps interlocking to support the wedge elements (5, 6) vertically.

2. Device according to claim 1, characterised in that the upper wedge element (6) is part of a cross member (9) which overlaps the lower wedge element (5) and can be raised and lowered by means of piston-cylinder units (10) arranged at the sides next to the lower wedge element (5), the respective roll installation piece (2, 3) lying on the cross member (9) and the cross member (9) being guided (12) in the vertical direction.

3. Device according to claim 2, characterised in that the guide (12) for the cross member consists of at least two guide pins which are embraced by corresponding perpendicular holes in the cross member (9).

4. Device according to claim 1, characterised in that the ratio of the horizontal to the vertical extent of the steps is 2:1 to 3:1.

## Revendications

1. Dispositif pour adapter le bord supérieur du cylindre de travail inférieur (1) de cages de laminoir, en particulier des cages quarto, à la ligne de laminage, au moyen d'une paire de clavettes (5,6) au-dessous de chaque pièce inférieure de montage de cylindre (2,3), constitué d'un élément à clavette inférieur (5) susceptible d'être déplacé horizontalement en direction de l'axe du cylindre et d'un élément à clavette supérieur (6) susceptible d'être déplacé exclusivement en direction verticale, qui reposent l'un contre l'autre par leurs surfaces de clavette lors du processus de laminage,
caractérisé en ce que chaque élément à clavette supérieur (6) peut être relevé et abaissé au moyen d'un dispositif de levage (10) conjointement avec la pièce de montage de cylindre correspondante (2,3), et en ce que les surfaces de clavette des deux clavettes (5,6) sont étagées en gradins, les gradins supportant verticalement les éléments à clavette (5,6) en agissant les uns dans les autres.

2. Dispositif selon la revendication 1,
caractérisé en ce que l'élément à clavette supérieur (6) fait partie d'une traverse (9) recouvrant l'élément à clavette inférieur (5) et pouvant être relevée et abaissée au moyen de vérins (10) agencés latéralement à côté de l'élément à clavette inférieur (5), la pièce de montage de cylindre correspondante (2,3) reposant sur la traverse (9) et la traverse (9) étant guidée en direction verticale.

3. Dispositif selon la revendication 2,
caractérisé en ce que le guide (12) pour la traverse est constitué d'au moins deux tourillons de guidage qui sont entourés de perçages correspondants et perpendiculaires de la traverse (9).

4. Dispositif selon la revendication 1,
caractérisé en ce que le rapport entre les extensions horizontales et verticales des gradins est défini entre 2:1 et 3:1.
